# EUROPÄISCHE PATENTSCHRIFT

(11) **EP 1 570 135 B1**
(45) Veröffentlichungstag und Bekanntmachung des Hinweises auf die Patenterteilung: **28.03.2012**
(21) Anmeldenummer: 03778327.1
(22) Anmeldetag: 21.11.2003
(51) Int. Cl.: E03C 1/06

(54) **Vorrichtung mit einem Brausekopf und einer Halterung für den Brausekopf**
Device with a shower head and a wall mounting for the shower head
Dispositif avec une pomme de douche et un support pour la pomme de douche

(30) Priorität: 13.12.2002 DE 10260210
(43) Veröffentlichungstag der Anmeldung: 07.09.2005
(73) Patentinhaber: Hansgrohe AG, 77761 Schiltach (DE)
(72) Erfinder: HAUG, Andreas, 70435 Stuttgart (DE); KOLLMANN, Fabian, 70597 Stuttgart (DE); SCHÖNHERR, Tom, 70374 Stuttgart (DE)
(74) Vertreter: Patentanwälte Ruff, Wilhelm, Beier, Dauster & Partner
(86) Internationale Anmeldenummer: PCT/EP2003/013056
(87) Internationale Veröffentlichungsnummer: WO 2004/055279

(56) Entgegenhaltungen:
- EP-A- 1 083 265
- DE-C- 945 116
- DE-U- 8 916 188
- FR-A- 1 042 242

## Beschreibung

Die Erfindung geht aus von einer Anordnung, mit der ein Brausekopf gehaltert werden kann.

Es ist bereits bekannt, dass Handbrausen mit Hilfe eines Konus in einer Konushalterung festgelegt werden können. Der Konus befindet sich an der Handbrause üblicherweise an der Stelle, wo der Brauseschlauch an dem Griff angeschlossen ist.

Ebenfalls bekannt sind Halterungen, in die der Griff eingelegt oder eingeschoben werden kann.

Weiterhin sind Halterungen bekannt, bei denen an der Verbindungsstelle zwischen Schlauch und Handgriff ein Gelenk mit einer Öse vorhanden ist, die auf einen Zapfen einer Wandhalterung oder einer Brausestange aufgeschoben werden kann.

Bei einer Vielzahl dieser Halterungen kann der Brausekopf im gehaltertem Zustand noch als Brause verwendet werden. Darüber hinaus gibt es aber auch Halterungen, bei denen der Brausekopf einfach nur gesichert wird, beispielsweise mit Hilfe von Ösen, die an Haken aufgehängt werden.

Bei allen bekannten Halterungsanordnungen für Brauseköpfe ist eine spezielle Ausgestaltung am Brausekopf oder seinem Griff vorhanden, die der Benutzer als für die Halterung gedachte Einrichtung erkennen kann. Häufig sind solche Einrichtungen oder Formanpassungen auch unschön anzusehen.

Außerdem ist eine Haltevorrichtung für eine Handbrause bekannt (DE 8916188), bei der drei auf einem Kreisumfang verteilt angeordnete vorstehende Zungen den Brausekopf in einer Position halten, in der die Strahlscheibe gegen die Wand gerichtet ist. Mindestens eine der Zungen weist eine Rastnase auf, die den Brausekopf hintergreift.

Weiterhin ist eine Halterung für eine Handbrause bekannt, bei der die Handbrause an ihrer Rückseite eine hinterschnittener konische Nut aufweist, in die die Halterung mit einem Keilelement eingreift, wenn man die Handbrause auf diese Halterung aufschiebt. Die hinterschnittene keilförmige Nut dient keinem anderen Zweck (US 4458369).

Der Erfindung liegt die Aufgabe zu Grunde, einen Brausehalter zu schaffen, der erweiterte Benutzungsmöglichkeiten aufweist.

Zur Lösung dieser Aufgabe schlägt die Erfindung eine Halterungsanordnung mit den im Anspruch 1 genannten Merkmalen vor. Weiterbildungen der Erfindung sind Gegenstand von Unteransprüchen.

Durch die Erfindung wird es möglich, einen Brausekopf mit dem Brausehalter zu verbinden, der keine spezielle Anbringungsvorrichtung zur Anbringung an dem Brausehalter aufzuweisen braucht. Insbesondere kann man dem Brausekopf nicht ansehen, dass er zur Verbindung mit einer Halterung bestimmt und geeignet ist. Der Designer ist daher wesentlich freier in den Möglichkeiten des Entwurfs des Brausekopfes bzw. seines Gehäuses. Darüber hinaus wird das Einsetzen des Brausekopfs in die Halterung wesentlich erleichtert und vereinfacht. Die Brause erleichtert durch ihre Form das Einführen, was gegebenenfalls noch durch die Halterung unterstützt werden kann. Bei den üblichen Konushaltern, bei denen die Halterung an den Griff angreift, muss der Benutzer zunächst die Brause am Griff oder am Schlauch durch den Schlitz des Halters einfädeln und anschließend die Brause in einer senkrecht hierzu verlaufenden Richtung eindrücken. Bei der hier vorgeschlagenen Brause ist nur eine ganz einfache Bewegung erforderlich, nämlich das Schieben der Brause nach vorne.

Insbesondere soll die Halterung derart ausgebildet sein, dass sie zum Angriff an einer nicht an der Form erkennbar zur Halterung vorgesehenen Stelle des Gehäuses des Brausekopfes ausgebildet ist. Es ist daher denkbar, bestimmte Stellen des Gehäuses in ihrer Oberflächeneigenschaft zur Halterung auszubilden, ohne dass dadurch die Form beeinträchtigt wird. Damit kann man auch bei dieser weiteren Ausgestaltung an der Form des Brausekopfgehäuses nicht erkennen, dass diese Stelle zum Zusammenwirken mit der Halterung gedacht ist.

Insbesondere kann die Halterung derart ausgebildet sein, dass sie am Au-βenumfang des Brausekopfgehäuses angreift.

Die Erfindung schlägt in Weiterbildung vor, dass der Brausekopf nach Entnahme aus der Halterung funktionsfähig bleibt, so dass er sowohl in seinem Zustand der Verbindung mit der Halterung als auch nach Abnahme als Brausekopf verwendet werden kann. Dies erhöht die Funktionseigenschaften deutlich.

Um eine besonders sinnvolle und trotz der nicht speziellen Anpassung des Brausekopfes an die Halterung zuverlässige Befestigung zu erreichen, kann erfindungsgemäß vorgesehen sein, dass die Halterung an zwei einander diametral gegenüberliegenden Stellen des Gehäuses des Brausekopfes angreift.

Hierzu weist die Halterung gemäß der Erfindung zwei Backen auf, die zum Angriff an dem Gehäuse des Brausekopfes ausgebildet sind.

Es kann erfindungsgemäß vorgesehen sein, dass die Backen bei eingesetztem Brausekopf aufeinander zu beaufschlagt sind. Diese Beaufschlagung kann durch das Einsetzen des Brausekopfes bewirkt werden.

In nochmaliger Weiterbildung der Erfindung kann vorgesehen sein, dass die beiden Backen der Halterung durch eine auf Zug beanspruchtes Element miteinander verbunden sind.

Das Zugelement kann insbesondere derart ausgebildet sein, dass bei eingesetztem Brausekopf eine flächige Anlage zwischen dem Zugelement und dem Brausekopfgehäuse gegeben ist. Dies kann sowohl durch eine Anpassung der Form des Zugelements an die Form des Gehäuses als auch durch eine flexible Ausgestaltung des Zugelements bewirkt werden.

Es ist auch möglich, das Zugelement so auszugestalten, dass es nicht an dem Brausekopf anliegt.

Erfindungsgemäß kann vorgesehen sein, dass der Brausekopf als Handbrause mit einem an dem Gehäuse der Handbrause eingesetzten Griff ausgebildet ist. Die Befestigung des Brausekopfs an der Halterung geschieht aber nicht an dem Griff, sondern an dem Gehäuse des Brausekopfes.

Als besonders günstig hat es sich herausgestellt, wenn das Brausekopfgehäuse die Form eines Diskus aufweist.

Weitere Merkmale, Einzelheiten und Vorzüge der Erfindung ergeben sich aus den Patentansprüchen und der Zusammenfassung, deren Wortlaut durch Bezugnahme zum Inhalt der Beschreibung gemacht wird, der folgenden Beschreibung einer bevorzugten Ausführungsform der Erfindung sowie anhand der Zeichnung. Hierbei zeigen:
- Figur 1: schematisch eine Seitenansicht eines Brausehalters nach Erfindung;
- Figur 2: in vereinfachter schematische Darstellung eine Aufsicht auf die Anordnung der Figur 1;
- Figur 3: die Stirnansicht einer Variante der Ausführungsform;
- Figur 4: eine Ansicht des Brausekopfs;
- Figur 5: eine der Figur 3 entsprechende Darstellung bei einer leicht geänderten Ausführungsform.

Figur 1 zeigt stark vereinfacht von der Seite her einen Brausehalter mit einer Halterungsanordnung nach der Erfindung. Dieser Brausehalter ist im dargestellten Beispiel an einer Wand 1 angebracht. Zur Anbringung an der Wand dient ein Anbringungsbauteil 2, im dargestellten Beispiel in Form einer Konsole 3, die beispielsweise an die Wand geschraubt wird. In der Konsole 3 erfolgt eine Verbindung mit einer von einer Mischarmatur kommenden Wasserleitung. An einem Vorsprung 4 der Konsole 3 ist ein Wandarm 5 schwenkbar gelagert. Die Schwenkachse verläuft horizontal und senkrecht zur Papierebene. Zur Feststellung des Wandarms 5 in einer bestimmten Winkelposition dient eine Klemmschraube, die mit Hilfe eines Griffs 6 betätigt werden kann. Der Wandarm erstreckt sich von dem Anbringungsbauteil 2 von der Wand weg und endet in einem freien Ende 7. Im Bereich des freien Endes 7 ist an dem Wandarm 5 eine in der Figur 1 nicht näher erläuterte Halterung für einen Brausekopf 8 angebracht. Der Brausekopf 8 ist in der dargestellten Ausführungsform scheibenförmig. Er ist mit einem Handgriff 9 versehen, der gegenüber der Ebene des Brausekopfs 8 leicht abgewinkelt ist. In den Handgriff 9 führt ein Brauseschlauch 10, der von dort aus dann frei herunter hängt, was im Einzelnen nicht dargestellt ist. Das andere Ende des Brauseschlauchs 10 ist an dem Anbringungsbauteil 2 angeschlossen. Der Wandarm 5 kann, wie bereits erwähnt, um eine horizontale Achse verschwenkt werden, so dass er beim Verschwenken nach oben und Verschwenken nach unten unterschiedliche Winkelpositionen gegenüber der Wand einnimmt. Der Verschwenkwinkel des Wandarms 5 beträgt beispielsweise 180 Grad.

Die Figur 2 zeigt nun eine Aufsicht auf die Anordnung der Figur 1 in vereinfachter Darstellung. Der Wandarm 5 gabelt sich kurz hinter seiner Anbringungsstelle an der Konsole 3. Er bildet dadurch zwei Zinken 11, die divergierend ausgebildet sind und im Bereich des freien Endes 7 des Wandarms wieder parallel zueinander verlaufen. Dort ist zwischen den beiden Enden 12 der beiden Zinken eine Halterung 13 vorgesehen, die bereits erwähnt wurde. Die Halterung haltert den Brausekopf 8, der sich also zwischen den beiden vorderen Enden 12 befindet.

Wie die Halterung im Einzelnen aussieht, kann man in einem ersten Beispiel der Figur 3 entnehmen. Das Gehäuse des Brausekopfs 8 ist scheibenförmig mit einem Umfang ausgebildet, der etwa elliptisch verläuft. An der Innenseite der beiden Schenkel 11 des Wandarms 5 sind zwei Backen 14 angeordnet, deren Innenkontur die gleiche Form aufweist wie die Außenkontur des Brausekopfgehäuses. Dadurch wird der Brausekopf 8 in einer Art Formschluss aufgenommen, wobei der Formschluss nach oben und unten wirkt. In der Richtung senkrecht zur Papierebene erfolgt die Festlegung allerdings kraftschlüssig. Zu diesem Zwecke erfolgt entweder eine indirekte Klemmung in jedem einzelnen Klemmbacken 14, oder aber einer Beaufschlagung der beiden Klemmbacken 14 aufeinander zu. Diese Beaufschlagung der beiden Klemmbacken 14 auf einander zu kann dadurch erreicht werden, dass ihr gegenseitiger Abstand etwas kleiner ist als die entsprechende Querabmessung bzw. der Durchmesser des Brausekopfgehäuses 8. Damit wird eine Beaufschlagung durch das Einschieben des Brausekopfgehäuses senkrecht zur Papierebene zwischen die beiden Klemmbacken 14 erreicht. Die Beaufschlagung wird also durch eine Verformung der beiden Arme 11 des Wandarms bewirkt. Die Erstreckung der Klemmbacken 14 senkrecht zur Papierebene der Figur 3 ist relativ kurz, so dass sie nur an dem Brausekopfgehäuse an zwei diametral gegenüberliegenden Stellen über eine sehr kurze Länge des Umfangs angreifen. Dies ist vereinfacht in Figur 4 dargestellt.

In Figur 5 ist gezeigt, wie die beiden Backen 14 der Halterung durch einen Bügel 15 miteinander verbunden sein können, der entweder der Form des Brausekopfgehäuses 8 angepasst ist oder derart flexibel ausgebildet ist, dass er sich dieser Form anpasst. Durch den Bügel 15, der im Wesentlichen auf Zug beansprucht wird, kann eine Verstärkung der Klemmwirkung erreicht werden.

Die beiden Klemmbacken 14 sind an den vorderen Enden 12 der beiden Arme 11 des Wandarms drehbar angebracht, so dass die Halterung zusammen mit den Brausekopf 8 um eine horizontale Achse verschwenkt werden kann. Es kann ein Arretierelement vorgesehen sein, ähnlich wie der Drehgriff 6 der Figur 1, um den Brausekopf in einer bestimmten Stellung arretieren zu können.

Der Brausekopf kann am Griff 9 angefasst und senkrecht zu Papierebene vorzugsweise in Richtung auf die Wand aus der Halterung herausgezogen werden. Wenn die Backen 14, siehe auch Figur 4, in der Mittelebene des Brausekopfgehäuses 8 eine kreisbogenförmige Innenkontur 16 aufweisen, erfolgt auch eine gewisse Verrastung des Brausekopfgehäuses in der Halterung, ohne dass das Brausekopfgehäuse einer Form aufzuweisen braucht, an der man erkennen kann, dass diese Stelle gehaltert werden soll. Man kann dem aus der Halterung entnommenen Brausekopf nicht ansehen, dass er zur Anbringung in einem Brausehalter bestimmt ist.

In Figur 2 ist eine Ausführungsform dargestellt, bei der der Brausekopf mit seiner Halterung zwischen den Enden einer Gabel angebracht ist. Es ist natürlich ebenfalls möglich und liegt im Rahmen der Erfindung, dass eine solche Halterung auch an einem nicht gegabelten Arm angebracht werden kann. Dies kann beispielsweise so geschehen, dass die Halterung, so wie sie dargestellt ist, seitlich am vorderen Ende eines Arms angebracht ist. Man könnte sich in Figur 2 beispielsweise eine der beiden Gabelarme 11 wegdenken und würde dann zu einer Ausführungsform kommen, bei der die Halterung seitlich bzw. unsymmetrisch angeordnet ist.

Selbstverständlich ist es auch möglich, dass beispielsweise die Mitte des Zugelements 15 am vorderen Ende eines Arms angebracht ist, selbstverständlich auch hier mit der Möglichkeit, eine Drehachse vorzusehen.

## Patentansprüche

1. Vorrichtung mit einem Brausekopf und einer Halterung für den Brausekopf, zur Verwendung als Brause in gehaltertem Zustand des Brausekopfs in der Halterung, wobei
1.1 der Brausekopf (8) ein Brausekopfgehäuse und einen Griff aufweist, und die Halterung derart ausgebildet ist, dass der Brausekopf in mit der Halterung verbundenem Zustand als Brause verwendbar ist, **dadurch gekennzeichnet, dass**
1.2 die Halterung zum Angriff an einer nicht erkennbar zur Halterung vorgesehenen Stelle des Gehäuses des Brausekopfs (8) ausgebildet ist,
1.3 in Löse- bzw. Einschiebrichtung durch Kraftschluss wirkt, und
1.4 zwei Backen (14) zum Angriff an dem Gehäuse des Brausekopfs (8) aufweist.

2. Vorrichtung nach Anspruch 1, bei dem die Halterung zum Angriff an einer nicht an der Form erkennbar zur Halterung vorgesehenen Stelle des Gehäuses des Brausekopfs (8) ausgebildet ist.

3. Vorrichtung nach Anspruch 1 oder 2, bei der die Halterung zum Angriff am Außenumfang des Brausekopfgehäuses (8) ausgebildet ist.

4. Vorrichtung nach einem der vorhergehenden Ansprüche, bei der der Brausekopf (8) nach Entnahme aus der Halterung funktionsfähig bleibt.

5. Vorrichtung nach einem der vorhergehenden Ansprüche, bei der die Halterung für den Brausekopf (8) an zwei aneinander diametral gegenüberliegenden Stellen des Gehäuses des Brausekopfs (8) angreift.

6. Vorrichtung nach einem der vorhergehenden Ansprüche, bei der die Backen (14) bei eingesetztem Brausekopf (8) aufeinander zu beaufschlagt sind.

7. Vorrichtung nach einem der vorhergehenden Ansprüche, bei der die beiden Backen (14) der Halterung für den Brausekopf (8) durch ein auf Zug beanspruchtes Element (15) miteinander verbunden sind.

8. Vorrichtung nach Anspruch 7, bei der das Zugelement (15) derart ausgebildet ist, dass eine flächige Anlage zwischen ihm und und dem Brausekopfgehäuse (8) stattfindet.

9. Vorrichtung nach Anspruch 7, bei der das Zugelement (15) derart ausgebildet ist, dass es das Brausekopfgehäuse (8) an keiner Stelle berührt.

10. Vorrichtung nach einem der vorhergehenden Ansprüche, bei der die Halterung für den Brausekopf (8) zwischen Armen (11) einer Gabel angeordnet ist.

11. Vorrichtung nach einem der vorhergehenden Ansprüche, bei der die Halterung für den Brausekopf (8) im Bereich des vorderen Endes eines nicht gegabelten Wandarms angeordnet ist.

12. Vorrichtung nach einem der vorhergehenden Ansprüche, bei der der Brausekopf (8) als Handbrause mit einem an ihrem Gehäuse angesetztem Griff ausgebildet ist.

13. Vorrichtung nach einem der vorhergehenden Ansprüche, bei der das Brausekopfgehäuse Diskus- Form aufweist.

## Claims

1. Device with a shower head and a mounting for said shower head, for use as a shower in the mounted state of the shower head inside the mounting, where
1.1 the shower head (8) has a shower head housing and a handle, and the mounting is designed such that the shower head can be used as a shower in the state connected to the mounting,
**characterized in that**
1.2 the mounting is designed for engaging a point of the housing of the shower head (8) not recognizable as being intended for mounting,
1.3 acts by force-fitting in the release/insertion direction, and
1.4 has two jaws (14) to engage the housing of the shower head (8).

2. Device according to Claim 1, in which the mounting is designed for engaging a point of the housing of the shower head (8) not recognizable by its shape as being intended for mounting.

3. Device according to Claim 1 or 2, in which the mounting is designed for engaging the outer circumference of the shower head housing (8).

4. Device according to one of the preceding claims, in which the shower head (8) remains functional after removal from the mounting.

5. Device according to one of the preceding claims, in which the mounting for the shower head (8) engages two diametrically opposite points of the housing of the shower head (8).

6. Device according to one of the preceding claims, in which the jaws (14) are forced towards one another when the shower head (8) is inserted.

7. Device according to one of the preceding claims, in which the two jaws (14) of the mounting for the shower head (8) are connected to one another by a tension-stressed element (15).

8. Device according to Claim 7, in which the tension element (15) is designed such that a surface contact is achieved between said tension element and the housing of the shower head (8).

9. Device according to Claim 7, in which the tension element (15) is designed such that it does not contact the housing of the shower head (8) at any point.

10. Device according to one of the preceding claims, in which the mounting for the shower head (8) is arranged between prongs (11) of a fork.

11. Device according to one of the preceding claims, in which the mounting for the shower head (8) is arranged in the area of the front end of a non-forked wall arm.

12. Device according to one of the preceding claims, in which the shower head (8) is designed as a hand shower with its handle fitted on its housing.

13. Device according to one of the preceding claims, in which the shower head housing has the shape of a disc.

## Revendications

1. Dispositif avec une pomme de douche et un support pour la pomme de douche, pour l'utiliser en tant que douche lorsque la pomme de douche est maintenue dans le support, sachant que
1.1 la pomme de douche (8) présente un corps de pomme de douche et une poignée, et que le support est conçu de manière telle que la pomme de douche est utilisable en tant que douche lorsqu'elle est reliée au support, **caractérisé en ce que**
1.2 le support est conçu pour se mettre en prise à un point prévu sur le corps de la pomme de douche (8) non identifiable en tant que point de support,
1.3 agit par force dans les sens de retrait et d'insertion, et
1.4 présente deux mâchoires (14) pour se mettre en prise sur le corps de la pomme de douche (8).

2. Dispositif selon la revendication 1, dans lequel le support est conçu pour se mettre en prise à un point prévu sur le corps de la pomme de douche (8) non identifiable par sa forme en tant que point de support.

3. Dispositif selon la revendication 1 ou 2, dans lequel le support est conçu pour se mettre en prise sur le pourtour extérieur du corps de la pomme de douche (8).

4. Dispositif selon l'une des revendications précédentes, dans lequel la pomme de douche (8) reste fonctionnelle après l'avoir retirée du support.

5. Dispositif selon l'une des revendications précédentes, dans lequel le support pour la pomme de douche (8) se met en prise sur deux points diamétralement opposés du corps de la pomme de douche (8).

6. Dispositif selon l'une des revendications précédentes, dans lequel les mâchoires (14) sont chargées d'un effort convergent lorsque la pomme de douche (8) est insérée.

7. Dispositif selon l'une des revendications précédentes, dans lequel les deux mâchoires (14) du support pour la pomme de douche (8) son reliées entre elles par un élément (15) sollicité en traction.

8. Dispositif selon la revendication 7, dans lequel l'élément de traction (15) est conçu de manière telle qu'a lieu un contact surfacique entre lui et le corps de pomme de douche (8).

9. Dispositif selon la revendication 7, dans lequel l'élément de traction (15) est conçu de manière telle qu'il ne touche en aucun point le corps de pomme de douche (8).

10. Dispositif selon l'une des revendications précédentes, dans lequel le support pour la pomme de douche (8) est disposé entre des branches (11) d'une fourche.

11. Dispositif selon l'une des revendications précédentes, dans lequel le support pour la pomme de douche (8) est disposé dans la zone de l'extrémité antérieure d'un bras mural non fourchu.

12. Dispositif selon l'une des revendications précédentes, dans lequel la pomme de douche (8) est conçue en tant que douchette avec une poignée ajoutée sur son corps.

13. Dispositif selon l'une des revendications précédentes, dans lequel le corps de pomme de douche présente la forme d'un disque.
